# FASCICULE DE BREVET EUROPEEN

(11) **EP 1 499 556 B1**
(45) Date de publication et mention de la délivrance du brevet: **06.06.2012**
(21) Numéro de dépôt: 03740623.8
(22) Date de dépôt: 16.04.2003
(51) Int. Cl.: B67C 3/26, B67C 3/28

(54) **BEC DE REMPLISSAGE A COMMANDE ELECTROMAGNETIQUE**
ELEKTROMAGNETISCH GESTEUERTES FÜLLROHR
ELECTROMAGNETICALLY-CONTROLLED FILLING TUBE

(30) Priorité: 22.04.2002 FR 0204987
(43) Date de publication de la demande: 26.01.2005
(73) Titulaire: SERAC GROUP, 72400 La Ferté-Bernard (FR)
(72) Inventeur: GRAFFIN, André, 60190 ILLINOIS (US)
(74) Mandataire: Lavialle, Bruno François Stéphane
(86) Numéro de dépôt international: PCT/FR2003/001214
(87) Numéro de publication internationale: WO 2003/089364

(56) Documents cités:
- EP-A- 0 775 635
- GB-A- 2 086 861

## Description

La présente invention concerne un bec de remplissage à commande électromagnétique.

On connaît, en particulier des documents GB 2 086 861 et WO 01/40098, un bec de remplissage comportant un corps tubulaire dans lequel sont montés un clapet s'étendant en regard d'un siège de clapet et un élément d'actionnement magnétique associé à une bobine extérieure au corps tubulaire et relié au clapet par un organe d'accouplement axial. L'ensemble ainsi formé est rigide radialement de sorte que pour assurer un positionnement précis du clapet par rapport au siège de clapet de façon à réaliser une étanchéité satisfaisante, il est nécessaire non seulement que le clapet soit guidé de façon précise coaxialement au siège de clapet mais également que l'élément d'actionnement magnétique soit guidé de façon très précise coaxialement au clapet, ce qui entraîne des contraintes de fabrication très importantes. En particulier, le clapet et l'élément d'actionnement magnétique doivent être montés de façon rigoureusement coaxiale l'un à l'autre et lorsque le corps du bec de remplissage est formé de plusieurs éléments assemblés, il est nécessaire que les éléments de corps soient montés les uns par rapport aux autres de façon rigoureusement coaxiale. Ces contraintes entraînent un coût de fabrication élevé du bec de remplissage.

Un premier but de l'invention est de proposer un bec de remplissage fonctionnant de façon satisfaisante tout en étant de fabrication moins onéreuse que des becs de remplissage antérieurs.

Un second but de l'invention est de proposer un bec de remplissage pouvant être facilement adapté à différents produits.

Selon le premier but de l'invention on propose un bec de remplissage du type précité dans lequel l'organe d'accouplement comprend deux éléments accouplés selon une liaison comprenant un jeu radial. La fonction de commande exercée par l'élément d'actionnement magnétique est ainsi dissociée de la fonction d'obturation réalisée par le clapet de sorte que les différents éléments composant le bec de remplissage peuvent être réalisés séparément et assemblés selon un montage dans lequel ils ne sont pas rigoureusement coaxiaux sans que le fonctionnement du bec de remplissage s'en trouve affecté.

Selon une version avantageuse de l'invention, le clapet et l'élément d'actionnement magnétique sont montés dans des éléments de corps séparés reliés par un organe d'attache rapide, et les éléments d'accouplement sont dissociables. Il est ainsi possible de réaliser rapidement différentes combinaisons de l'organe de commande et de l'organe d'obturation.

Selon un aspect avantageux de cette version de l'invention, l'un des éléments de l'organe d'accouplement est un étrier en C et l'autre élément est un pion comportant une tête engagée entre les branches de l'étrier. Après ouverture de l'organe d'attache rapide, il est ainsi possible de dissocier le clapet et l'élément d'actionnement magnétique par un simple décalage latéral de ceux-ci l'un par rapport à l'autre.

Selon un autre aspect avantageux de l'invention, le bec de remplissage comporte un obturateur secondaire disposé en aval du clapet et rigidement relié à celui-ci, et le corps du bec de remplissage comporte une restriction en regard de l'obturateur secondaire, l'obturateur secondaire et la restriction ayant des dimensions et un positionnement appropriés pour que lors de la fermeture du clapet l'obturateur secondaire présente avec la restriction en regard un jeu juste suffisant pour retenir par capillarité un liquide contenu dans le corps entre le clapet et l'obturateur secondaire. Sans risquer d'interférer avec l'action de fermeture du clapet, on maintient ainsi dans le bec de remplissage une quantité de produit suffisante pour éviter un défaut de formation du jet de produit lors de l'ouverture du clapet.

D'autres caractéristiques et avantages de l'invention apparaîtront encore à la lecture de la description qui suit d'un mode de réalisation particulier de l'invention et de différentes variantes de celui-ci, en référence aux figures ci-jointes parmi desquelles
- la figure 1 est une vue en coupe axiale d'un bec de remplissage selon l'invention dans une position fermée du clapet,
- la figure 2 est une vue analogue à celle de la figure 1 dans une position ouverte du clapet,
- la figure 3 est une vue en coupe partielle analogue à celle de la figure 1 illustrant une variante de l'organe de sortie du bec de remplissage,
- la figure 4 est une vue en coupe partielle analogue à celle de la figure 1 illustrant une autre variante de l'organe de sortie du bec de remplissage,
- la figure 5 est une vue de face d'une variante de réalisation du clapet,
- la figure 6 est une vue en coupe axiale d'une variante de réalisation de l'élément d'actionnement magnétique.

En référence aux figures 1 et 2, le bec de remplissage selon l'invention comporte un corps tubulaire 1 comprenant trois éléments de corps 1.1, 1.2 et 1.3 reliés entre eux par des organes d'attache rapide 2 et contenant respectivement les éléments assurant les fonctions de commande, d'obturation et d'ajutage de sortie ou d'obturation secondaire du bec de remplissage selon l'invention.

La fonction de commande est assurée par un élément d'actionnement magnétique 3 monté pour coulisser dans l'élément de corps 1.1. Dans le mode de réalisation de la figue 1, l'élément d'actionnement magnétique 3 comporte un noyau magnétique plein 4 pourvu à sa périphérie d'ailettes de guidage 5 qui assurent un guidage précis du noyau 4 à l'intérieur de l'élément de corps 1.1 tout en permettant l'écoulement d'un produit entre le noyau 4 et la face interne de l'élément de corps 1.1. L'élément de corps 1.1 est réalisé en matériau amagnétique, et est entouré par une bobine 6 reliée par un fil d'alimentation 9 à des moyens d'alimentation non représentés pour former un dispositif d'actionnement électromagnétique.

Dans le mode de réalisation illustré la bobine 6 est en outre entourée par des bagues en matériau magnétique 7 encadrant une bague 8 formant un aimant permanent, par exemple une bague en ferrite dont le champ d'aimantation permanent s'étend selon une direction axiale de la bobine 6. A ses extrémités la bobine 6 est en outre recouverte par des plaques en matériau magnétique 10 dont la périphérie est en contact avec les bagues 7. La bague en ferrite 8 est de préférence dimensionnée pour exercer sur l'élément d'actionnement magnétique 3 une force presque égale au poids de cet élément et des équipements qui lui sont associés, de sorte qu'il suffit d'un très faible courant dans la bobine pour provoquer un déplacement de l'élément d'actionnement magnétique 3.

L'élément de corps 1.2 contient un clapet 11 associé à une tige de guidage 12 comportant des ailettes de guidage 13 montées pour coulisser dans un alésage cylindrique 14 de l'élément de corps 1.2. A sa partie supérieure, l'alésage 14 comporte un chanfrein 15 formant un siège pour le clapet 11 (voir figure 2). Le clapet 11 comporte un moyeu 16 sur lequel est monté un joint torique 17. Dans le mode de réalisation des figures 1 et 2, le moyeu 16 a une longueur supérieure au diamètre du joint torique 17 de sorte que le joint torique 17 est monté sur le moyeu 16 avec un jeu axial permettant au joint 17 de coulisser sur le moyeu, ce qui permet d'effectuer un nettoyage efficace du clapet.

La liaison entre l'élément d'actionnement magnétique 3 et le clapet 11 est assurée par un organe d'accouplement 18. Dans le mode de réalisation illustré, l'organe d'accouplement comporte un étrier 19 en forme de C relié à l'organe d'actionnement magnétique 3 par une tige de liaison 20. Les branches de l'étrier 19 encadrent un pion 21 comprenant une tige 22 fixée au clapet 11 et une tête 23 engagée dans l'étrier 19. La tige 22 et la tête 23 sont montées dans l'étrier avec un jeu radial de sorte que le coulissement précis de l'organe d'actionnement magnétique 3 dans l'élément de corps 1.1 et le coulissement précis du clapet 11 dans l'élément de corps 1.2 ne sont pas affectés même si les éléments de corps 1.1 et 1.2 ne sont pas montés de façon rigoureusement coaxiale.

L'élément de corps 1.3 contient un obturateur secondaire 24 qui est fixé, par exemple par vissage, à l'extrémité inférieure de la tige de guidage 12 du clapet. Dans ce mode de réalisation l'obturateur secondaire 24 comporte une partie inférieure conique 25 allongée s'étendant en regard d'une restriction conique 26 de l'élément de corps 1.3.

Pour le montage du bec de remplissage, les trois éléments de corps 1.1, 1.2 et 1.3 étant dissociés, l'obturateur secondaire 24 est monté à l'extrémité inférieure de la tige de guidage 12 du clapet, celui-ci n'étant pas équipé du joint torique 17. Le moyeu 16 du clapet est ensuite engagé dans l'élément de corps 1.2 jusqu'à ce que le moyeu 16 s'étende en saillie et le joint 17 est mis en place. L'élément de corps 1.3 est fixé à l'élément de corps 1.2. L'organe d'actionnement magnétique 3 est engagé dans l'élément de corps 1.1 puis l'ensemble comprenant le clapet 11 est présenté tout d'abord de façon décalée en regard de l'élément de corps 1.1 pour amener la tête 23 au niveau de l'ouverture de l'étrier 19 puis l'élément de corps 1.2 est amené coaxialement à l'élément de corps 1.1 pour engager la tête 23 entre les branches de l'étrier 19. Les éléments de corps 1.1 et 1.2 sont alors assemblés au moyen de l'organe d'attache rapide 2.

Dans la position fermée du bec de remplissage comme illustré par la figure 1, le joint torique 17 est en appui sur le siège 15 et l'obturateur secondaire 25 s'étend à proximité de la restriction 26 dans l'élément de corps 1.3. On notera à ce propos que les dimensions et le positionnement relatif de la partie conique et de la restriction 26 sont prévues pour que dans la position fermée du clapet comme illustré, la partie conique 25 de l'obturateur secondaire soit espacée de la restriction 26 avec un jeu juste suffisant pour retenir par capillarité le produit contenu dans les éléments de corps 1.2 et 1.3. Par ailleurs l'élément d'actionnement magnétique 3 est décalé vers le bas par rapport à la bobine 6, l'étrier 19 prenant appui sur la tête 23 du pion 21. Pour l'ouverture du clapet la bobine est alimentée et l'élément d'actionnement magnétique 3 est entraîné vers le haut comme illustré par la figure 2. Dans cette position, le clapet 11 est ouvert et l'obturateur secondaire 24 est dans une position permettant un écoulement du produit.

Dans le mode de réalisation illustré par les figures 1 et 2, la partie allongée 25 de l'obturateur secondaire 24 réalise avec la restriction 26 de l'élément de corps 1.3 un passage qui assure un maintien de l'écoulement du produit selon un régime laminaire. Un tel obturateur secondaire est utile pour le conditionnement de produit ayant tendance à mousser lors d'un écoulement turbulent tel que le lait.

La figure 3 illustre une variante de réalisation dans laquelle l'obturateur secondaire a été supprimé et l'élément de corps 1.3 contient seulement des grilles anti-mousse 27. Ce mode de réalisation peut être utilisé en particulier pour le conditionnement de l'eau. Dans ce cas il n'est pas nécessaire que le joint 17 du clapet 11 soit monté mobile axialement, et on prévoit alors avantageusement un moyeu 16 comportant une gorge dans laquelle le joint torique 17 est encastré.

La figure 4 illustre une autre variante de réalisation dans laquelle l'obturateur secondaire 28 a une faible hauteur, ce qui permet de diminuer l'encombrement de l'ensemble obtenu lorsqu'il n'est pas nécessaire d'assurer un écoulement laminaire du produit à la sortie du bec.

La figure 5 illustre une variante de réalisation du clapet dans laquelle le moyeu 16 est pourvu d'une jupe 29 dans laquelle sont réalisées des échancrures 30, ce qui permet d'obtenir une évolution plus progressive du débit lors de l'ouverture ou de la fermeture du clapet.

La figure 6 illustre un organe d'actionnement magnétique comprenant un noyau tubulaire 31. Ce type d'organe d'actionnement est préférable pour des produits épais tels que de l'huile ou des produits contenant de la pulpe.

Bien entendu, l'invention n'est pas limitée aux modes de réalisation décrits et on peut y apporter des variantes de réalisation sans sortir du cadre de l'invention tel que défini par les revendications.

En particulier, bien que le dispositif selon l'invention ait été illustré avec un organe d'accouplement comprenant un étrier en C associé à un pion, ce qui permet non seulement un montage rapide mais également un nettoyage efficace sans qu'il soit nécessaire de procéder à un démontage, on peut utiliser d'autres organes d'accouplement présentant un jeu radial, par exemple un organe d'accouplement à baïonnette.

## Revendications

1. Bec de remplissage comportant un corps tubulaire (1) dans lequel sont montés un clapet (11) s'étendant en regard d'un siège de clapet (15) et un élément d'actionnement magnétique (3) associé à une bobine (6) extérieure au corps et relié au clapet par un organe d'accouplement axial (18), **caractérisé en ce que** l'organe d'accouplement (18) comprend deux éléments (19, 21) accouplés selon une liaison comprenant un jeu radial.

2. Bec de remplissage selon la revendication 1, **caractérisé en ce que** le clapet (11) et l'élément d'actionnement magnétique (3) sont montés dans des éléments de corps séparés (1.1, 1.2) reliés par un organe d'attache rapide (2), et les éléments de l'organe d'accouplement sont dissociables.

3. Bec de remplissage selon la revendication 2, **caractérisé en ce que** l'un des éléments de l'organe d'accouplement est un étrier (19) en C et l'autre élément est un pion (21) comportant une tête (23) engagée entre les branches de l'étrier (19).

4. Bec de remplissage selon la revendication 1, **caractérisé en ce qu'**il comporte un obturateur secondaire (24 ; 28) disposé en aval du clapet et rigidement relié à celui-ci, et **en ce que** le corps comporte une restriction (26) en regard de l'obturateur secondaire, l'obturateur secondaire et la restriction (26) ayant des dimensions et un positionnement relatif appropriés pour que lors de la fermeture du clapet l'obturateur secondaire (24) présente avec la restriction (26) un jeu juste suffisant pour retenir par capillarité un liquide contenu dans le corps entre le clapet et l'obturateur secondaire.

5. Bec de remplissage selon la revendication 4, **caractérisé en ce que** l'obturateur secondaire (24 ; 28) est monté dans un élément de corps (1.3) séparé de l'élément de corps (1.2) comportant le clapet, et est relié à celui-ci par un organe d'attache rapide (2).

6. Bec de remplissage selon la revendication 1, **caractérisé en ce que** le clapet (11) comporte un moyeu (16) sur lequel est monté un joint torique (17) et **en ce que** le siège de clapet comprend un chanfrein (15) à l'extrémité supérieure d'un élément de corps (1.2) cylindrique.

7. Bec de remplissage selon la revendication 6, **caractérisé en ce que** le joint torique (17) est monté sur le moyeu (16) avec un jeu axial.

8. Bec de remplissage selon la revendication 6, **caractérisé en ce que** le moyeu (16) comprend une jupe (29) s'étendant au-dessous du joint torique (17) et ayant un bord inférieur comportant des échancrures (30).

## Claims

1. A filler spout comprising a tubular body (1) having mounted therein a valve member (11) extending over a valve seat (15), and a magnetic actuator element (3) associated with a coil (6) outside the body and connected to the valve member by an axial coupling member (18), the spout being **characterized in that** the coupling member (18) comprises two elements (19, 21) coupled together via a coupling that includes radial clearance.

2. A filler spout according to claim 1, **characterized in that** the valve member (11) and the magnetic actuator element (3) are mounted in separate body elements (1.1, 1.2) connected together by a quick coupling member (2), and the elements of the coupling member are separable.

3. A filler spout according to claim 2, **characterized in that** one of the elements of the coupling member is a C-shaped yoke (19), and the other element is a peg (21) having a head (23) engaged between branches of the yoke (19).

4. A filler spout according to claim 1, **characterized in that** it includes a secondary shutter (24; 28) disposed downstream from the valve member and rigidly connected thereto, and **in that** the body has a constriction (26) overlying the secondary shutter, the secondary shutter and the constriction (26) being of dimensions and relative positioning that are appropriate to ensure that while the valve member is closed, the secondary shutter (24) leaves clearance relative to the constriction (26) that is just sufficient to retain a liquid contained in the body between the valve member and the secondary shutter by means of capillarity.

5. A filler spout according to claim 4, **characterized in that** the secondary shutter (24; 28) is mounted in a body element (1.3) separate from the body element (1.2) containing the valve member, and is connected thereto by a quick coupling member (2).

6. A filler spout according to claim 1, **characterized in that** the valve member (11) comprises a hub (16) having an O-ring (17) mounted thereon, and **in that** the valve seat comprises a chamfer (15) at the top end of a cylindrical body element (1.2).

7. A filler spout according to claim 6, **characterized in that** the O-ring (17) is mounted on the hub (16) with axial clearance.

8. A filler spout according to claim 6, **characterized in that** the hub (16) includes a skirt (29) which extends below the O-ring (17) and having a bottom edge including notches (30).

## Patentansprüche

1. Abfüllventil, umfassend ein rohrförmiges Gehäuse (1), in dem ein sich gegenüber einem Ventilsitz (15) erstreckender Ventilkörper (11) und ein magnetisches Betätigungselement (3) gelagert sind, das mit einer sich außerhalb des Gehäuses befindlichen Spule (6) in Verbindung steht und über ein axiales Kopplungselement (18) mit dem Ventilkörper (11) verbunden ist, **dadurch gekennzeichnet, dass** das Kopplungselement (18) zwei Elemente (19, 21) umfasst, die über eine ein radiales Spiel aufweisende Verbindung gekoppelt sind.

2. Abfüllventil nach Anspruch 1, **dadurch gekennzeichnet, dass** der Ventilkörper (11) und das magnetische Betätigungselement (3) in getrennten Gehäuseelementen (1.1, 1.2) gelagert sind, die über ein Schnellkupplungselement (2) verbunden sind, und die Elemente des Kopplungselements voneinander trennbar sind.

3. Abfüllventil nach Anspruch 2, **dadurch gekennzeichnet, dass** eines der Elemente des Kopplungselements ein C-förmiger Bügel (19) ist und das andere Element ein Zapfen (21) mit einem Kopf (23) ist, der zwischen den Schenkeln des Bügels (19) in Eingriff steht.

4. Abfüllventil nach Anspruch 1, **dadurch gekennzeichnet, dass** es ein sekundäres Absperrorgan (24; 28) umfasst, das stromabwärts des Ventilkörpers (11) angeordnet und starr mit demselben verbunden ist, und dass das Gehäuse dem sekundären Absperrorgan (26) gegenüberliegend eine Drosselung (26) umfasst, wobei das sekundäre Absperrorgan und die Drosselung (26) geeignete Abmessungen und eine relative Positionierung haben, damit das sekundäre Absperrorgan (24) beim Schließen des Ventilkörpers mit der Drosselung (26) ein Spiel aufweist, das genau ausreicht, um durch Kapillarwirkung eine Flüssigkeit zurückzuhalten, die in dem Gehäuse zwischen dem Ventilkörper und dem sekundären Absperrorgan enthalten ist.

5. Abfüllventil nach Anspruch 4, **dadurch gekennzeichnet, dass** das sekundäre Absperrorgan (24; 28) in einem Gehäuseelement (1.3) gelagert ist, das von dem den Ventilkörper umfassenden Gehäuseelement (1.2) getrennt ist und mit diesem über ein Schnellkupplungselement (2) verbunden ist.

6. Abfüllventil nach Anspruch 1, **dadurch gekennzeichnet, dass** der Ventilkörper (11) Nabe (16) umfasst, an der Nabe ein O-Ring (17) gelagert ist, und dass der Ventilsitz eine Abschrägung (15) am oberen Ende eines zylindrischen Gehäuseelements (1.2) enthält.

7. Abfüllventil nach Anspruch 6, **dadurch gekennzeichnet, dass** der O-Ring (17) an der Nabe (16) mit einem axialen Spiel gelagert ist.

8. Abfüllventil nach Anspruch 6, **dadurch gekennzeichnet, dass** die Nabe (16) eine Schürze (29) umfasst, die sich unterhalb des O-Rings (17) erstreckt und einen unteren Rand mit Aussparungen (30) hat.
